# EUROPÄISCHE PATENTSCHRIFT

(11) **EP 1 282 461 B1**
(45) Veröffentlichungstag und Bekanntmachung des Hinweises auf die Patenterteilung: **21.12.2005**
(21) Anmeldenummer: 00927223.8
(22) Anmeldetag: 19.05.2000
(51) Int. Cl.: A63C 11/22, A45B 9/02

(54) **STOCKGRIFF MIT EINSTELLBARER HANDSCHLAUFE**
CANE HANDLE WITH ADJUSTABLE SUPPORTING LOOP
POIGNEE DE CANNE AVEC BOUCLE A MAIN REGLABLE

(43) Veröffentlichungstag der Anmeldung: 12.02.2003
(73) Patentinhaber: Lekisport AG, 6340 Baar (CH)
(72) Erfinder: Lenhart, Klaus, 73230 Ohmden (DE)
(74) Vertreter: Bremi, Tobias Hans
(86) Internationale Anmeldenummer: PCT/EP2000/004547
(87) Internationale Veröffentlichungsnummer: WO 2001/089641

(56) Entgegenhaltungen:
- EP-A- 1 118 362
- DE-A- 19 632 718
- DE-C- 257 433

## Beschreibung

Die vorliegende Erfindung bezieht sich auf einen Stockgriff nach dem Oberbegriff des Anspruchs 1.

Bei einem aus der DE 196 32 718 C2 bekannten Stockgriff ist das Klemmelement der Klemmvorrichtung über ein verdrehbar gelagertes Feststellglied mittelbar axial beweglich, wobei das Feststellglied durch ein verdrehbares Betätigungsglied drehbar und dadurch über eine Gewindeanordnung axial bewegbar ist. Die Klemmung der Handschlaufe erfolgt damit zwischen dem Feststellglied, dem Klemmelement und dem Boden der die Klemmvorrichtung aufnehmenden Ausnehmung im Stockgriff.

Bei dieser Konstruktion, bei der die Klemmkraft im Wesentlichen stufenlos einstellbar ist, ist die einmal eingestellte Klemmung konstant vorhanden, unabhängig davon, ob die Schlaufe gegenüber dem Stockgriff nach unten oder nach oben gezogen wird. Der Übergang von der Klemmstellung in die Justierstellung und umgekehrt muß durch Verdrehen des Betätigungsgliedes bewirkt werden, was unter Umständen, insbesondere beim Tragen dicker Handschuhe, etwas umständlich ist. Herstellungstechnisch sind bei der bekannten Klemmvorrichtung eine Anzahl von Einzelteilen miteinander zu verbinden und am Stockgriff zu montieren. Außerdem muß das Schlaufenband in der Länge der Verstellmöglichkeit einendig längsgeschlitzt sein, was kostenaufwendig ist.

Ein Stockgriff gemäß dem Oberbegriff des Anspruchs 1, ist in der nicht vorveröffentlichten EP 1 118 362 A2 beschrieben, bei dem das eine Ende des Schlaufenbandes unmittelbar am Klemmelement befestigt ist, während das andere Ende des Schlaufenbandes über das eine Ende und um das Klemmelement wieder nach außen geführt ist. Dadurch ist einerseits das Einschlaufen erschwert und andererseits ergibt sich beim Verstellen der Schlaufenlänge stets eine Reibung der betreffenden Schlaufenbandbereiche aufeinander.

Aufgabe der vorliegenden Erfindung ist es deshalb, einen Stockgriff der eingangs genannten Art zu schaffen, bei dem das Einschlaufen des einen Endes des Schlaufenbandes vereinfacht ist und das Einstellen der Größe der Handschlaufe in einfacherer Weise zu bewerkstelligen ist.

Zur Lösung dieser Aufgabe sind bei einem Stockgriff der genannten Art die im Anspruch 1 angegebenen Merkmale vorgesehen.

Durch die erfindungsgemäßen Maßnahmen ist erreicht, daß der Übergang von einer zur anderen Stellung (das heißt Justierung bzw. Klemmung) ausschließlich durch die Schwenkstellung des Klemmelementes erreicht ist. Diese Schwenkstellung wiederum ist davon abhängig, ob die Handschlaufe gegenüber dem Stockgriff bzw. dem Stock nach unten oder waagrecht bzw. nach oben gezogen wird. Damit ist in der üblichen Benutzerstellung (Zug an der Handschlaufe nach unten) stets die Klemmstellung vorhanden bzw. eingestellt, so daß währenddessen eine unbeabsichtigte Verstellung nicht möglich ist. Erst wenn die Handschlaufe bewußt in horizontaler oder schräg nach oben gezogener Stellung verwendet wird, ist eine Justiereinstellung, das heißt Vergrößern oder Verkleinern der Schlaufe möglich. Dies hat den weiteren Vorteil, daß dann, wenn der Stock in nicht gewollter Weise an einem Gegenstand hängenbleibt, der genannte Zug der Handschlaufe gegenüber dem Stockgriff nach oben einen Übergang von der Klemmstellung zur Justierstellung zur Folge hat, so daß die Handschlaufe sich verlängern kann, was zu einem Ausschlaufen der Hand und damit zu einer Art Sicherheitsauslösung führen kann. Bei diesem Stockgriff ist ein separates Verstellen der Klemmvorrichtung nicht notwendig, was zu einer einfacheren Handhabung und zu einem geringeren Bauteileaufwand führt. Desweiteren ist das Schlaufenband kostengünstig herstellbar.

Eine konstruktiv robuste und schnell und einfach zu montierende Bauweise ergibt sich dann, wenn die Merkmale gemäß Anspruch 2 vorgesehen sind. Dabei ist es zweckmäßig, wenn gleichzeitig die Merkmale nach Anspruch 3 Verwendung finden.

Eine ausreichende und konstruktiv einfache Lösung der Klemmung ergibt sich mit den Merkmalen gemäß Anspruch 4. Eine Verstärkung der Klemmung ergibt sich dabei unter Berücksichtigung der Merkmale des Anspruchs 6.

Eine montagetechnische Vereinfachung ergibt sich dann, wenn die Merkmale eines oder mehrerer der Ansprüche 5 und 7 bis 10 Verwendung finden.

Weitere vorteilhafte Ausgestaltungen ergeben sich aus den weiteren Unteransprüchen.

Weitere Einzelheiten der Erfindung sind der folgenden Beschreibungen zu entnehmen, in der die Erfindung anhand des in der Zeichnung dargestellten Ausführungsbeispieles näher beschrieben und erläutert ist. Es zeigen:
- Figur 1: in längsgeschnittener Darstellung einen Stockgriff mit einer Handschlaufen-Klemmvorrichtung in Klemmstellung gemäß einem bevorzugten Ausführungsbeispiel vorliegender Erfindung,
- Figur 2: eine der Figur 1 entsprechende jedoch vergrößerte, abgebrochene Darstellung, jedoch in Justierstellung der Handschlaufenklemmvorrichtung,
- Figur 3: einen Schnitt längs der Linie III-III der Figur 1 und
- Figur 4: einen Schnitt längs der Linie IV-IV der Figur 1.

In der Zeichnung ist ein auf einem Stockrohr 11 fest aufgebrachter Stockgriff 10 dargestellt, der einen Griffkörper 12 mit einem oberen Griffendstück 13 aufweist. Der Griffkörper 12 besteht beispielsweise aus einem inneren Formkörper aus Hartkunststoff, beispielsweise Polyamid, auf den eine Schicht H aus grifffreundlichem Material, beispielsweise einem Naturkautschuk, einer Kork-Elastomer-Mischung oder dergleichen aufgebracht ist.

Der Griffkörper 12 weist eine oberhalb des Endes eines zur Stockrohrachse 16 konzentrischen Hohlraumes 17 zur Aufnahme des Stockrohres 11 seitlich eingebrachte Ausnehmung 18 auf, die in Querrichtung einen im wesentlichen rechteckförmigen und in Längserstreckung einen im wesentlichen trapezförmigen Querschnitt besitzt. Die Tiefe der Ausnehmung 18 beträgt vorzugsweise etwa 3/4 der Stockgriffbreite bzw. des Stockgriffdurchmessers in diesem Bereich. Von der Stockgriffinnenseite 21 ausgehend ist eine gestufte, zur Achse 16 konzentrische Bohrung 22 eingebracht, die die Ausnehmung 18 durchdringt und in den Hohlraum 17 mündet. Diese Bohrung 22 ist wesentlich durchmesserkleiner als der Hohlraum 17.

Der Stockgriff 10 ist mit einer Handschlaufe 25 derart bestückt, daß die Länge der Handschlaufe 25 einstellbar ist. Die Handschlaufe 25 ist aus einem nicht im einzelnen dargestellten einstückigen Schlaufenband 26 gebildet, das an den am Stockgriff 10 gehaltenen Endbereichen 27 bzw. 28 schmaler ist als in dem den eigentlichen jedoch nicht dargestellten Schlaufenabschnitt bildenden Zwischenbereich.

Zum einstellbaren Halten der Handschlaufe 25 am Stockgriff 10 ist eine Klemmvorrichtung 30 vorgesehen, die in der Ausnehmung 18 des Stockgriffes 10 beim Ausführungsbeispiel einrastbar befestigbar ist. Die Klemmvorrichtung 30 besitzt ein an beiden Enden offenes Gehäuse 31, das im Querschnitt etwa rechteckförmig und im Längsschnitt etwa trapezförmig ausgebildet ist. Das Gehäuse 31 besitzt somit zwei parallele Seitenwände 32 und 33 sowie einen Boden 34 und eine dazu parallele Deckwand 35. An einem außerhalb der Längsmitte sich befindenden Bereich besitzen der Boden 34 und die Deckwand 35 senkrecht nach außen abstehende Augen 36 bzw. 37, die kreisrunden Querschnitt aufweisen und deren Stirn 38 bzw. 39 abgeschrägt ist. Der Durchmesser der Augen 36, 37 entspricht dem Durchmesser des durchmesserkleineren Bereichs der gestuften Bohrung 22. Der durchmessergrößere Bereich der axialen Bohrung 22, der von der Griffkopfstirnseite 21 ausgeht, ist von einem Markierungsstift 53 ausgefüllt.

Die Klemmvorrichtung 30 besitzt ferner ein flügelförmiges Klemmelement 41, das einen Basisbereich 42 und einen damit einstückigen Flügelbereich 43 geringerer Dicke, jedoch gleicher Breite besitzt. Der Basisbereich 42, der dem Flügelbereich 43 abgewandt mit einer etwa halbkreisförmig gerundeten Rückseite versehen ist, ist von einer Schwenkachse 44 durchdrungen, deren Enden mit einer schrägen Stirn 46 versehen sind und die in einer Bohrung 47 der Seitenwände 32, 33 gelagert ist. Das Klemmelement 41 ist damit um die Schwenkachse 44 schwenkbar. Am rücksprungartigen Übergang zwischen Basisbereich 42 und Flügelbereich 43 des Klemmelementes 41 ist das Klemmelement 41 an seiner dem Boden 34 zugewandten Unterseite mit einer über die gesamte Breite des Klemmelements 41 verlaufenden Klemmkante 48 versehen, die einen bestimmten radialen Abstand zur Schwenkachse 44 besitzt. Die Ausgestaltung der Enden der Schwenkachse 44 macht es möglich, daß das Klemmelement 41 in das Gehäuse 31 einrastbar ist, welches, wie erwähnt, seinerseits in die Ausnehmung 18 des Stockgriffs 10 einrastbar ist. Dabei erfolgt die Einrastbewegung in beiden Fällen in Richtung zum Inneren der Ausnehmung 18, in welche Richtung auch die Schrägflächen 38, 39 bzw. 46 verlaufen, so daß nach dem Einrasten sowohl das Gehäuse 31 in der Ausnehmung 18 als auch das Klemmelement 41 im Gehäuse 31 so verrastet sind, daß eine Rückbewegung nicht mehr möglich ist.

Der im Stockgriff 10 ortsfest vorgesehene Endbereich 27 des Schlaufenbandes 26 der Handschlaufe 25 ist von der Außenseite her auf die Deckwand 35 des Gehäuses 31 gelegt und mittels einer Bohrung 51 am betreffenden Auge 36 der Deckwand 35 gehalten. Dies bedeutet, daß das lichte Höhenmaß der Ausnehmung 18 etwa dem entsprechenden Maß zwischen Außenfläche des Bodens 34 und der Außenfläche des auf der Deckwand 35 liegenden Endbereichs 27 des Schlaufenbandes 26 entspricht. Außerdem ist das obere Auge 36 um die Schlaufenbanddicke höher als das untere Auge 37.

Der andere verstellbare Endbereich 28 des Schlaufenbandes 26 bzw. der Handschlaufe 25 ist um das flügelartige Klemmelement 41_gelegt, und zwar dergestalt, daß dieser Umschlingungsabschnitt 28 zunächst zwischen der Oberseite des Klemmelements 41 und der Innenseite der Deckwand 35 gelegt ist, um die gerundete Hinterfläche des Basisbereichs 42 und zwischen der Unterseite des Basisbereichs 42 und der Innenfläche des Bodens 34 verläuft und dann aus der Ausnehmung 18 austritt, so daß sich das in Figur 2 strichpunktiert angedeutete freie Ende 25 des Schlaufenbandes 26 außerhalb des Stockgriffs 10 befindet. Die lichte Höhenabmessung des Gehäuses 31 zwischen Boden 34 und Deckwand 35 entspricht im Wesentlichen etwa der Abmessung zwischen den beiden Außenflächen des um das Klemmelement 41 gelegten Schlaufenbandes 26 im Basisbereich 42. Es versteht sich, daß je nach Vorgabe der beim Einstellen bzw. Justieren der Größe der Handschlaufe vorgesehenen Kraftaufwendung ein mehr oder weniger starkes reibschlüssiges Anliegen des Schlaufenbandes 26 am Boden 34 bzw. an der Deckwand 35 vorgesehen sein kann. Im allgemeinen reicht jedoch der Kraftschluß, der durch die 180°-Umschlingung des Schlaufenbandes 26 um den Basisbereich 42 erreicht wird, aus, um eine unbeabsichtigte Verstellung zu verhindern.

Die Figuren 1 und 2 zeigen zwei unterschiedliche Positionen. Die dem Verstellen der Größe der Handschlaufe 25 dienende Justierstellung nach Figur 2 zeigt eine unbelastete Stellung der Handschlaufe 25, in welcher das Klemmelement 41 aufgrund des horizontalen Verlaufs des Abschnitts 28 des Schlaufenbandes 26 um das Klemmelement 41, das Klemmelement 41 selbst horizontal angeordnet ist. In dieser Stellung ist eine Veränderung der Größe der Handschlaufe 25 dadurch möglich, daß in im wesentlichen horizontaler Richtung gem. Pfeil A bzw. A' am oberen Teil 28' (zur Schlaufenvergrößerung) oder am unteren Teil 28" (zur Verkleinerung der Handschlaufengröße) des einstellbaren Abschnitts 28 gezogen wird. Ist die Größe der Handschlaufe 25 in gewünschter Weise eingestellt, wird ein weiteres Verstellen dadurch verhindert, daß die Handschlaufe 25 beispielsweise nach Einschlaufen der Hand des Benutzers in eine Richtung C schräg nach unten gezogen wird. In dieser Belastungsrichtung wird das Klemmelement 41 um seine Schwenkachse 44 in Richtung des Pfeiles B aufgrund der Richtung der Teile 28', 28" des Schlaufenbandes 26 verschwenkt. Dadurch drückt, wie Figur 1 zu entnehmen ist, die Klemmkante 48 auf den gegenüberliegenden Ort des Abschnitts 28 der Handschlaufe 25 und klemmt diese gegenüber dem Boden 34 fest, da der radiale Abstand der Klemmkante 48 von der Schwenkachse 44 größer ist als der Abstand zwischen Schwenkachse 44 und der Innenseite des betreffenden Abschnittes des Schlaufenbandes 26. Eine entsprechende Klemmung kann dabei auch in einem oberen Bereich längs eines Abschnittes des gerundeten Rückens des Basisbereichs 42 gegenüber der Deckwand 35 erfolgen.

Ein Lösen der Klemmstellung und ein Übergang zur Justierstellung ergibt sich entweder dann, wenn die Handschlaufe 25 nicht mehr in die genannte Richtung nach unten belastet ist oder dann, wenn eine Belastung der Handschlaufe 25 in Gegenrichtung D, also schräg nach oben, das heißt über die Griffkopfstirnseite 21 hinweg erfolgt. Auch im letzteren Falle gelangt das Klemmelement 41 in seine Justierstellung mit der Folge, daß bei entsprechender Zugbelastung eine Vergrößerung der Handschlaufe 25 bis hin zu einem Öffnen der Handschlaufe 25 durch vollständiges Ausfädeln des freien Endes des Schlaufenbandes 26 aus der Klemmvorrichtung 30 erfolgen kann. Auf diese Weise ist bei einer ungewollten Belastung eine Sicherheitsauslösung bzw. - lösung des Stockgriffs 10 von der Hand des Benutzers möglich bzw. erreicht.

Die Lagerbohrungen in den Seitenwänden 32 und 33 für die Schwenkachse 44 sind gemäß einer Variante (punktiert in Fig. 2) als in Richtung der Zugbelastung des Schlaufenbandes 26 innerhalb der Klemmvorrichtung 30 sich erstreckende Langlochbohrungen ausgebildet. Dadurch ist bei die Klemmposition einleitender Zugbelastung der Handschlaufe 25 eine Verstärkung der Klemmwirkung möglich. Dabei kann es auch zweckmäßig sein, die Langlochbohrung schräg nach unten zum Boden 34 hin verlaufen zu lassen.

Die koaxialen Augen 36 und 37 liegen konzentrisch zur Stockrohrachse 16, während die Lagerbohrung in den Seitenwänden des Gehäuses 31 für die Schwenkachse 44, die senkrecht zur Stockrohrachse 16 verläuft, gegenüber dieser etwas zur Innenseite der Ausnehmung 18 hin versetzt ist.

## Patentansprüche

1. Stockgriff (10), mit einer im Bereich des oberen Griffendstücks (13) gehaltenen Handschlaufe (25), die von einem Schlaufenband (26) gebildet ist und deren Schlaufenlänge veränderbar und die mittels einer im Griffendstück (13) angeordneten Klemmvorrichtung (30) fixierbar ist, die ein innerhalb des Griffendstücks (13) angeordnetes, vom Schlaufenband (26) umschlungenes Klemmelement (41) aufweist, wobei das Klemmelement (41) mit dem Umschlingungsabschnitt (28) des Schlaufenbandes (26) zwischen einer oberen und einer unteren Anlagefläche (34,35) angeordnet, um eine etwa horizontale Achse (44) schwenkbar gehalten und mit einem zur Schwenkachse (44) exzentrischen Klemmbereich (48) versehen ist,
**dadurch gekennzeichnet, dass**
der Stockgriff (10) einen Griffkörper (12) mit dem genannten Griffendstück (13)aufweist, und dass der Griffkörper (12) aus einem inneren Formkörper aus Hartkunststoff besteht, auf den eine Schicht aus grifffreundlichem Material aufgebracht ist.

2. Stockgriff nach Anspruch 1, **dadurch gekennzeichnet, dass** die Klemmvorrichtung (30) ein frontseitig offenes Gehäuse (31) aufweist, in welchem das Klemmelement (41) schwenkbar gehalten ist und das die Anlageflächen (34,35) bildet.

3. Stockgriff nach Anspruch 2, **dadurch gekennzeichnet, dass** die Seitenwände (32,33) des Gehäuses (31) die Schwenklager für das Klemmelement (41) und der Boden (34) und die Decke (35) des Gehäuses (31) die Anlageflächen bilden.

4. Stockgriff nach mindestens einem der Ansprüche 1 bis 3, **dadurch gekennzeichnet, dass** der exzentrische Klemmbereich des Klemmelementes (41) durch eine untere oder obere Eckkante (48) und/oder gerundete Kante, die in Zugrichtung der Handschlaufe (25) beaufschlagt ist, gebildet ist.

5. Stockgriff nach Anspruch 3, **dadurch gekennzeichnet, dass** die Schwenkachse (44) des Klemmelementes (41) in Bohrungen des Gehäuses (31) in eine Richtung entgegen der Zugrichtung der Handschlaufe (25) eingeclipst ist.

6. Stockgriff nach Anspruch 5, **dadurch gekennzeichnet, dass** die Bohrungen des Gehäuses (31) in Zugrichtung der Handschlaufe (25) Langlochbohrungen sind.

7. Stockgriff nach mindestens einem der Ansprüche 2 bis 6, **dadurch gekennzeichnet, dass** das Gehäuse (31) in einer Ausnehmung (18) des oberen Griffendstücks (13) verrastend gehalten ist.

8. Stockgriff nach Anspruch 7, **dadurch gekennzeichnet, dass** das Gehäuse (31) von Boden (34) und Decke (35) abstehenden Rastaugen (36,37) aufweist, die zur einrastenden Bewegung in axiale Bohrungen des Stockgriffs entgegen der Zugrichtung der Handschlaufe (25) mit einer Schrägfläche (38,39) versehen sind.

9. Stockgriff nach mindestens einem der Ansprüche 2 bis 8, **dadurch gekennzeichnet, dass** das eine unverstellbare Ende (28) der Handschlaufe (27) an einer Aussenseite des Gehäuses (31) gehalten ist.

10. Stockgriff nach den Ansprüchen 8 und 9, **dadurch gekenn** **zeichnet, dass** das eine unverstellbare Ende (27) von einem Rastauge (36) durchdrungen ist.

11. Stockgriff nach Anspruch 8, **dadurch gekennzeichnet, dass** die Rastaugen (36,37) bzw. Bohrungen konzentrisch zur Längsachse (16) des Stockgriffs (10) liegen.

12. Stockgriff nach Anspruch 5, **dadurch gekennzeichnet, dass** die senkrecht zur Längsachse (16) des Stockgriffs (10) liegende Schwenkachse (44) gegenüber der Längsachse (16) versetzt ist.

13. Stockgriff nach mindestens einem der vorhergehenden Ansprüche, **dadurch gekennzeichnet, dass** der Umschlingungswinkel des Schlaufenbandes (26) am Klemmelement (41) etwa 180° beträgt.

## Claims

1. Stick grip (10) with a wrist strap (25), held in the region of the upper grip end (13), which wrist strap is formed by a strap band (26), the length of which can be changed and can be fixed by means of a fixing device (30), which is provided in the grip end (13), comprising a fixing element (41), which is provided in the grip end (13), and which is surrounded by the strap band (26), wherein the fixing element (41) is provided such that the surrounding portion (28) of the strap band (26) is between an upper and a lower contact surface (34,35), and which is pivotable about an approximately horizontal axis (44) and with a fixing region (48), which is eccentric to the pivot axis (44),
**characterised in that**
the stick grip (10) comprises a grip body (12) with said grip end (13), and that the grip body (12) consists of an inner body of hard plastics, on which a layer of material, which is comfortable to the touch, is provided.

2. Stick grip according to claim 1, **characterised in that** the fixing device (30) comprises a housing (31) open towards the front side, in which the fixing element (41) is held in a pivotable way and which provides the contact surfaces (34,35).

3. Stick grip according to claim 2, **characterised in that** the side walls (32,33) of the housing (31) provide the pivot bearings for the fixing element (41), wherein the bottom (34) and the top (35) of the housing (31) form the contact surfaces.

4. Stick grip according to at least one of the claims 1 to 3, **characterised in that** the eccentric fixing region of the fixing element (41) is given by a lower or upper edge corner (48) and/or rounded corner, which is exposed in the drawing direction of the wrist strap (25).

5. Stick grip according to claim 3, **characterised in that** the pivot axis (44) of the fixing element (41) is clipped into bores of the housing (31) in a direction opposite to the drawing direction of the wrist strap (25).

6. Stick grip according to claim 5, **characterized in that** the bores in the housing (31) are elongated holes in the drawing direction of the wrist strap (25).

7. Stick grip according to at least one of the claims 2 to 6, **characterised in that** the housing (31) is held in a recess (18) of the upper grip end (13) in a snapping manner.

8. Stick grip according to claim 7, **characterised in that** the housing (31) is provided with snapping protrusions (36, 37) extending from the bottom (34) and the top (35), which for a snapping-in motion into axial bores of the stick grip are provided with a tilted surface (38, 39) opposite to the drawing direction of the wrist strap (25)

9. Stick grip according to at least one of the claims 2 to 8, **characterised in that** the non-adjustable end (28) of the wrist strap (27) is fixed on an outer side of the housing (31).

10. Stick grip according to claims 8 and 9, **characterised in that** the one non-adjustable end (26) is penetrated by one of the snapping protrusions (36).

11. Stick grip according to claim 8, **characterised in that** the snapping protrusions (36, 37) and bores, respectively, are provided concentric to the longitudinal axis (16) of the stick grip (10).

12. Stick grip according to claim 5, **characterised in that** the pivot axis (44), which is provided perpendicular to the longitudinal axis (16) of the stick grip (10), is provided offset with respect to the longitudinal axis (16).

13. Stick grip according to at least one of the preceding claims, **characterised in that** the surrounding angle of the strap band (26) at the fixing element (44) is approximately 180°.

## Revendications

1. Poignée de canne (10), avec une boucle à main (25) maintenue dans la région du bout de la poignée (13) supérieur, qui est formée par une bande formant boucle (26) et dont la longueur de boucle peut être modifiée et qui peut être fixée au moyen d'un dispositif de serrage (30) disposé dans le bout de la poignée (13), lequel présente, à l'intérieur du bout de la poignée (13), un élément de serrage (41) entouré par la bande formant boucle (26), lequel est disposé avec la portion d'enveloppement (28) de la bande formant boucle (26) entre une surface d'appui supérieure et une surface d'appui inférieure (34, 35), est maintenu de manière à pouvoir pivoter autour d'un axe approximativement horizontal (44) et est pourvu d'une région de serrage (48) excentrée par rapport à l'axe de pivotement (44), **caractérisée en ce que** la poignée de canne (10) présente un corps de poignée (12) avec ladite région du bout de la poignée (13) supérieur, et **en ce que** le corps de poignée (12) est composé d'un corps de forme intérieur en matière plastique dure, sur lequel il y a une couche en matière agréable à saisir..

2. Poignée de canne selon la revendication 1, **caractérisée en ce que** le dispositif de serrage (30) présente un boîtier (31) ouvert du côté frontal, dans lequel l'élément de serrage (41) est maintenu de manière à pouvoir pivoter, et qui forme les faces d'appui (34, 35).

3. Poignée de canne selon la revendication 2, **caractérisée en ce que** les parois latérales (32, 33) du boîtier (31) forment l'appui pivotant pour l'élément de serrage (41) et le fond (34) et le couvercle (35) du boîtier (31) forment les surfaces d'appui.

4. Poignée de canne selon au moins l'une quelconque des revendications 1 à 3,
**caractérisée en ce que** la région de serrage excentrée de l'élément de serrage (41) est formée par un bord angulaire inférieur ou supérieur (48) et/ou par un bord arrondi, qui est sollicité dans le sens de traction de la boucle à main (25).

5. Poignée de canne selon la revendication 3, **caractérisée en ce que** l'axe de pivotement (44) de l'élément de serrage (41) est enclipsé dans des alésages du boîtier (31) dans un sens opposé au sens de traction de la boucle à main (25).

6. Poignée de canne selon la revendication 5, **caractérisée en ce que** les alésages du boîtier (31) dans le sens de traction de la boucle à main (25) sont des alésages en forme de trous oblongs.

7. Poignée de canne selon au moins l'une quelconque des revendications 2 à 6, **caractérisée en ce que** le boîtier (31) est maintenu par emboîtement dans un évidement (18) du bout supérieur de la poignée (13).

8. Poignée de canne selon la revendication 7, **caractérisée en ce que** le boîtier (31) présente des oeillets d'encliquetage (36, 37) saillant du fond (34) et du couvercle (35), qui sont pourvus d'une surface biseautée (38,39) en vue d'un mouvement d'encliquetage dans des alésages axiaux de la poignée à l'encontre du sens de traction de la boucle à main (25).

9. Poignée de canne selon au moins l'une quelconque des revendications 2 à 8, **caractérisée en ce que** l'une des extrémités, non réglable, (27) de la boucle à main (25) est maintenue sur un côté extérieur du boîtier (31).

10. Poignée de canne selon les revendications 8 et 9, **caractérisée en ce qu'**une extrémité non réglable (27) est traversée par un oeillet d'encliquetage (36).

11. Poignée de canne selon la revendication 8, **caractérisée en ce que** les oeillets d'encliquetage (36, 37), respectivement des alésages, sont concentriques à l'axe longitudinal (16) de la poignée de canne (10).

12. Poignée de canne selon la revendication 5, **caractérisée en ce que** l'axe de pivotement (44) perpendiculaire à l'axe longitudinal (16) de la poignée de canne (10) est décalé par rapport à l'axe longitudinal (16).

13. Poignée de canne selon au moins l'une quelconque des revendications précédentes, **caractérisée en ce que** l'angle d'enveloppement de la bande formant boucle (26) sur l'élément de serrage (41) vaut environ 180°.
